# FASCICULE DE BREVET EUROPEEN

(11) **EP 0 014 658 B1**
(45) Date de publication et mention de la délivrance du brevet: **10.08.1983**
(21) Numéro de dépôt: 80400178.2
(22) Date de dépôt: 05.02.1980
(51) Int. Cl.: E04C 2/04, E04C 2/40

(54) **Elément de construction en plâtre, procédé et dispositif pour sa fabrication**
Bauelement aus Gips, Verfahren und Vorrichtung zu seiner Herstellung
Gypsum construction element, process and apparatus for making it

(30) Priorité: 05.02.1979 FR 7902922
(43) Date de publication de la demande: 20.08.1980
(73) Titulaire: ISOVER SAINT-GOBAIN, F-92400 Courbevoie (FR)
(72) Inventeur: Buck, Yves, F-60600 Clermont en Beauvaisis (FR); Delcoigne, Adrien, F-60500 Chantilly (FR)
(74) Mandataire: Eudes, Marcel

## Description

La présente invention concerne un élément de construction à base de plâtre, pour la réalisation de plafonds ou d'éléments verticaux, le doublage de parois, et en général pour l'habillage de toute structure de bâtiment.

Il est connu par le FR-A-2 376 272 de monter des cloisons sèches à l'aide de panneaux de plâtre enrobé de carton, possédant des rebords le long de deux côtés parallèles opposés du panneau, rebords articulables autour d'une charnière formée par l'une des épaisseurs du carton et susceptibles d'être rabattus à angle droit pour former entretoise. Pour rendre les bords rabattables, on pratique une rainure dans l'épaisseur du plâtre en ayant soin de laisser intact la parement en carton sur une face pour qu'il serve de charnière.

Mais le manque de tenue du plâtre lorsque le parement en carton est affaibli ou a disparu à la suite de l'humidité, du feu ou de manutentions sans précautions, la nécessité d'un traitement de finition de la surface de carton, le besoin d'améliorer la résistance aux chocs, amènent à fabriquer des panneaux de plâtre sans carton, renforcés dans toute leur épaisseur ou tout au moins dans la majeure partie de leur épaisseur, par exemple par de la fibre de verre, et présentant le même fini que l'enduit en plâtre traditionnel. Dans de tels panneaux, il n'est plus question de pratiquer une rainure pour permettre le rabattement des bords sans automatiquement couper en même temps tout ou partie du renfort, par exemple en fils de verre, disposé à l'intérieur même des panneaux. En outre, quand ces renforts sont répartis dans toute l'épaisseur, ou même seulement dans une certaine portion de l'épaisseur, ou lorsqu'ils sont disposés à plusieurs niveaux dans leur épaisseur, le pliage des rebords met ceux situés à l'extérieur du pli, en tension, les fait casser et/ou les désolidarise de la matrice qu'ils sont censés renforcer.

Il est également connu par le brevet GB-778 448 de fabriquer par moulage des plaques en plâtre renforcées par une feuille de fils entrecroisés, disposée sensiblement à mi-épaisseur du plâtre, divisées par des rainures en V réalisées au cours du moulage, en une pluralité de panneaux articulés les uns par rapport aux autres grâce aux fils de renfort qui servent de charnière.

Ces plaques destinées à recouvrir des pièces de construction, en particulier des étais, n'ont pas besoin d'une rigidité et d'une résistance propres importantes et le renfort sous forme d'une simple feuille de fils entrecroisés peut donc être suffisant. En outre, la réalisation des rainures en V par moulage conserve intacts les fils de renforts.

Mais le renfort par une simple feuille de fils noyée dans le plâtre n'est pas suffisant pour des éléments de construction qui doivent posséder leur propre rigidité et avoir une résistance importante, notamment aux chocs. Par ailleurs, lorsque l'utilisation sous forme de panneaux repliés les uns par rapport aux autres n'est pas systématique et qu'une utilisation à plat peut être envisagée, et donc que les rainures ne sont réalisées, si elles sont nécessaires, qu'au moment de l'utilisation, ou lorsque lesdites rainures sont réalisées autrement que par moulage, on risque d'endommager tout ou partie des renforts noyés dans le plâtre.

La présente invention vise à remédier aux inconvénients des produits de l'art antérieur.

La présente invention propose des éléments de construction en plaques ou en ruban, notamment en plâtre, comportant des renforts distribués dans la majeure partie de leur épaisseur, dans lesquels les renforts sont concentrés dans une zone déterminée de l'épaisseur, le long de lignes parallèles aux faces des plaques, alors que partout ailleurs, ils continuent à occuper la majeure partie de l'épaisseur.

Dans un mode de réalisation préféré, ces lignes seront parallèles.

Dans un mode de réalisation avantageux, le plâtre est éliminé à l'aplomb de ces lignes où les renforts sont concentrés, constituant ainsi une pluralité de panneaux joints par des renforts et repliables les uns par rapport aux autres.

Dans un mode de réalisation préféré, les éléments de construction posséderont deux lignes de pliage délimitant trois panneaux, les deux panneaux latéraux étant de dimension moindre que le panneau central, de façon à former après pliage un bac avec deux rebords, la hauteur des rebords étant de l'ordre du 1/40^{e} de la longueur de l'élément de construction et les deux rebords étant repliés du même côté du plan du panneau central.

Avantageusement, ces éléments de construction seront remplis d'isolant du type laine minérale ou mousse.

Pour fabriquer de tels éléments de construction, on forme un ruban ou une plaque en coulant un mélange liquide de plâtre et d'eau et on introduit des renforts susceptibles d'occuper la majeure partie de l'épaisseur du ruban ou de la plaque, et on concentre par relevage et/ou compression les renforts à l'intérieur du ruban ou de la plaque le long de lignes parallèles à la direction de défilement de la sole de coulée, jusqu'à ce que la position concentrée des renforts le long de ces lignes se conserve seule.

On exerce l'action de concentration avant que le plâtre ait atteint une consistance qui correspond à la fluidité FLS égale à 100 et on maintient cette action jusqu'à ce que le plâtre ait la fluidité FLS voisine de 60.

L'invention propose également des dispositifs pour fabriquer ces éléments de construction.

Dans un mode de réalisation, le dispositif comportant un réservoir de coulée sans fond posé sur une sole de coulée munie de rebords, défilant à vitesse uniforme, une fente de coulée adjacente à la sole de coulée sous la paroi avant du réservoir, des moyens d'introduction des renforts, possède en outre des nervures en relief sur la sole de coulée le long des lignes où l'on désire concentrer les renforts, parallèles à la direction de défilement de ladite sole de coulée, au moins sur une longueur après la fente de coulée, égale à la distance que parcourt le plâtre coulé avant d'avoir atteint la consistance qui correspond à la fluidité FLS voisine de 60.

Dans un autre mode de réalisation le dispositif comportant un réservoir de coulée sans fond, posé sur une sole de coulée munie de rebords, défilant à vitesse uniforme, une fente de coulée adjacente à la sole de coulée sous la paroi avant du réservoir, des moyens d'introduction des renforts, possède en outre des moyens du type profilés ou disques pour enfoncer les renforts, disposés au-dessus de la sole de coulée, à l'aplomb des lignes où l'on veut concentrer les renforts, à un niveau tel que leurs portions les plus basses soient situées en dessous de la surface supérieure des éléments de construction, à une distance de ladite surface égale à celle à laquelle on veut enfoncer les renforts, lesdits moyens d'enfoncement étant au moins disposés dans la zone ou le plâtre a sa consistance qui varie entre FLS 100 et FLS 60.

L'invention sera maintenant décrite plus en détail en référence aux figures qui représentent:
fig. 1: une plaque renforcée dans sa masse, avec le long de certaines lignes, le renfort concentré en un plan;
fig. 2: une plaque de plâtre renforcée dans sa masse, partagée en panneaux par des lignes de pliage;
fig. 3: une vue éclatée d'un exemple d'association de renforts introduits dans le plâtre;
fig. 4: un élément de construction selon l'invention, plié en accordéon;
fig. 5: une gaine ou un conduit réalisé à partir d'un élément de construction selon l'invention;
fig. 6: un élément en bac;
figs 7A, 7B, 7C: des éléments en bacs dans lesquels les lignes de pliage sont placées à différents niveaux dans l'épaisseur des plaques;
fig. 8: un élément en bac support d'isolant;
fig. 9: un schéma de dispositif de fabrication d'éléments de construction selon l'invention;
fig. 10: une vue schématique d'un disque enfonceur de renfort dans l'épaisseur des plaques;
fig. 11: un autre moyen pour concentrer les renforts.

La fig. 1 représente un élément de construction selon l'invention, constitué d'un ruban ou d'une plaque 1 de plâtre, renforcé au moins dans sa masse par des fils de verre 2 visibles sur la tranche du ruban ou de la plaque. Le long de certaines lignes parallèles aux faces de la plaque, les fils de verre 2 sont concentrés dans des zones déterminées de l'épaisseur, alors que partout ailleurs ils sont distribués dans pratiquement toute l'épaisseur du ruban ou de la plaque. Préférentiellement les fils de verre sont concentrés le long de ces lignes jusqu'à ne former qu'un plan réduit à l'épaisseur desdits fils.

La fig. 2 montre un élément de construction obtenu à partir de l'élément de construction de la fig. 1. On retrouve le ruban ou la plaque 1 de plâtre renforcé au moins dans sa masse par des fils de verre 2, lesdits fils de verre étant concentrés dans des zones déterminées de l'épaisseur, le long de certaines lignes parallèles aux faces de la plaque. En outre, à l'aplomb de ces lignes, le plâtre est éliminé. Ainsi la plaque 1 possède des lignes, en l'occurrence sur la fig. 2 lignes 3a et 3b, comportant uniquement des fils 2 de renfort, lesdites lignes délimitant des panneaux ou volets 4a, 4b, 4c... articulables les uns par rapport aux autres par pliage autour des charnières que constituent les lignes 3a, 3b.

Alors qu'au sein de chacun des volets 4a, 4b, 4c le renfort en fils de verre est distribué dans l'épaisseur du produit, le long des charnières 3a, 3b, les différents fils de renfort 2 sont rassemblés préférentiellement en un seul plan parallèle aux faces du ruban 1. Ces éléments de construction des figs 1 et 2 sont par exemple renforcés par une pluralité de renforts en verre, lesdits éléments étant montrés en vue éclatée sur la fig. 3. Ainsi on pourra renforcer par une nappe de fils de verre continus, bouclés et enchevêtrés 2a enfermée au-dessus et en dessous par une grille de fils de verre 2b et 2c empêchant un foisonnement trop important des fils de la nappe 2a dans l'épaisseur du produit, et évitant que des boucles ne dépassent des faces du produit ou ne soient visibles sur lesdites faces. On voit sur la fig. 2 que, le long des charnières 3a et 3b, le plâtre est absent et que seuls sont visibles les renforts, en particulier la grille supérieure 2b.

D'autres renforts 2 peuvent être employés: des fils textiles, naturels ou synthétiques dont certains au moins sont disposés dans une direction telle que la liaison entre deux volets tels que 4a et 4b soit assurée, des fils métalliques indépendants ou en nappes, des voiles de verre, des grilles seules, par exemple en fils de verre, des tissés, des non tissés, des nappes de fils de verre continus identiques à la nappe 2a seules, des fibres organiques ou minérales, ainsi par exemple en verre, coupées, à condition cependant que certaines au moins soient disposées transversalement aux lignes de pliage et qu'elles aient une longueur telle qu'elles puissent assurer la liaison entre deux volets, c'est-à-dire au minimum une longueur de 5 à 6 cm pour des rubans de plâtre de 6 mm d'épaisseur environ.

Les lignes de pliage telles que 3a, 3b pourront être parallèles comme montré sur la fig. 2, mais elles pourront aussi n'être pas parallèles lorsqu'on désirera réaliser par pliage des conduits ou des gaines par exemple en forme de tronc de pyramide. Sur les figs 1 et 2 le plan qui contient les renforts 2 le long des lignes de pliage est un plan médian parallèle aux faces du ruban 1 de plâtre, sensiblement à mi-épaisseur dudit ruban. Le niveau de ce plan dans l'épaisseur du ruban pourra être différent. Ce plan contenant des lignes de pliage pourra être voisin d'une face du ruban, être sur une face ou être situé à tout autre niveau dans l'épaisseur dudit ruban.

La largeur de la ligne de pliage, exempte de plâtre, sera fonction de l'épaisseur du ruban 1, de la hauteur du plan contenant les lignes de pliage dans l'épaisseur du ruban, du sens de pliage des volets les uns par rapport aux autres, et de l'angle de pliage.

Un ruban 1 de plâtre tel que celui montre fig. 2, armé dans son épaisseur avec des lignes de pliage exemptes de plâtre, constituées uniquement du renfort 2 ramené en un seul plan le long de ces lignes pourra être plié en accordéon pour former l'élément de construction montré fig.4, utilisable par exemple pour faire des cloisons décoratives ou des plafonds à plusieurs volets 4a, 4b, 4c, ... 4i ...

Le même ruban 1 pourra être plié comme montré fig. 5 pour constituer des gaines ou des conduits, par exemple gaines pour entourer des structures métalliques et les protéger du feu, un isolant étant alors intercalé entre structure métallique et gaine de plâtre, par exemple conduits d'air. Le ruban 1 à plusieurs volets ayant reçu sa forme de mise en oeuvre, accordéon ou autre, il pourra être bloqué dans cette forme en faisant adhérer l'une sur l'autre les deux portions de tranche des deux volets qui viennent en contact à la suite de pliage. On pourra faire adhérer ces deux portions de tranche l'une à l'autre avec du plâtre ramené à l'intérieur du pli, ou avec une colle thermofusible.

On pourra, à partir d'un même ruban 1 de plâtre fabriquer des modules de construction selon l'invention, possédant, comme montré sur lafig. 6, un volet principal 10 et deux volets secondaires 11 et 12 de moindre largeur, ou rebords, ou ailes disposés chacun d'un côté du volet principal 10 et séparés dudit volet 10 par une ligne de pliage 13, 14, exempte de plâtre, constituée uniquement par le renfort 2 du ruban 1, rassemblé le long de ces lignes en un seul plan médian alors qu'il est partout ailleurs distribué dans l'épaisseur du produit, soit uniformément réparti dans l'épaisseur, soit en une pluralité de couches disposées à des niveaux différents.

Les limites en plâtre de chaque ligne de pliage, appartenant d'une part à un rebord 11 ou 12 et d'autre part au volet principal auront sensiblement un profil en V ouvert d'un angle voisin de 120°. Ces rebords 11 et 12 seront relevés par rapport au volet principal d'un angle approximativement de 90° pour former un bac en U. En tout état de cause, cet angle sera fonction de l'utilisation qu'on désirera faire de ces bacs. Dans certains cas que nous envisagerons plus loin, les rebords seront relevés d'un angle légèrement supérieur à 90°, soit 95° environ, de façon à former un bac en U à rebords resserrés; dans d'autres cas au contraire ils seront relevés d'un angle moindre, de l'ordre de 85°, de façon à former un bac en U légèrement ouvert.

De la même façon, le niveau des lignes de pliage 13 et 14 dans l'épaisseur des plaques sera fonction de l'utilisation que l'on désirera faire des bacs. Le pliage pourra se faire autour des charnières 13 et 14 situées comme montré fig.7A, au niveau de la face supérieure des plaques 1; les arêtes 15 et 16 du bac ont alors un profil en marche d'escalier, et un renfort ou un surplus de colle ou de plâtre formant un bourrelet 17, 18 à l'intérieur des plis le long des charnières 13 et 14 est alors nécessaire pour maintenir les bords relevés. Le pliage pourra se faire autour de charnières 13 et 14 situées comme montré fig. 7B au niveau de la face inférieure des plaques 1; les arêtes 15 et 16 du bas ont alors un profil net en équerre. Chaque pli le long des charnières 13 et 14 montre alors deux biseaux 19 et 20 de longueur maximum, qu'on peut coller l'un sur l'autre. Le pliage pourra aussi se faire autour de charnières 13, 14 situées comme montré fig. 7C à n'importe quel niveau dans l'épaisseur des plaques.

Les arêtes 15 et 16 du bac présentent un profil chanfreiné et les biseaux 19 et 20 ont une longueur intermédiaire entre la longueur maximum qu'ils avaient dans le cas de la fig. 7B et la longueur nulle dans le cas de la fig. 7A.

Les deux rebords ou ailes 11 et 12 auront une hauteur de l'ordre de 1/40^{e} de la longueur du module, soit environ 5 cm pour 2 m de longueur. Du plâtre ou une colle thermofusible sera ramené à l'intérieur des deux plis. Ce bac ainsi constitué pourra servir de support d'isolant 13, laine minérale ou mousse du type polystyrène ou mousse phénolique, comme montré fig.8. Avantageusement, cet isolant 13 sera collé sur ses tranches, aux rebords 11 et 12 et éventuellement sera également collé sur toute sa surface au volet 10. Un tel module aura une rigidité accrue du fait des rebords et également du fait que le renfort sera resté intact au niveau de la charnière, qu'il ne sera pas mis en tension, qu'il ne sera pas déchaussé du plâtre.

Ainsi, une plaque de plâtre, plane, de 6 mm d'épaisseur, renforcée par une nappe de fils de verre continus, enchevêtrés et bouclés, de 150 g/m² de masse surfacique et par deux grilles de fils de verre, l'une au-dessus l'autre en dessous, de 15 g chacune au m², prend sur une longueur de 2 m une flèche de 13 cm sous son propre poids et commence même à se fissurer. La même plaque avec les mêmes renforts, mais munie de deux rebords de 6 cm de hauteur, reliés au volet principal par le renfort ramené en un plan le long des lignes de pliage, remplie avec un isolant en laine de verre de 10 cm d'épaisseur et de 13 kg au m³, ne prend aucune flèche sous son propre poids, toujours sur une longueur de 2 m.

Pour réaliser de tels éléments de construction, on commence par fabriquer des plaques ou un ruban 1 en plâtre renforcé. Pour cela, on coule en discontinu ou en continu, comme décrit dans la demande FR-A-2 416 777 ou dans EP-A-0 003 705 qui lui correspond, un mélange liquide de plâtre et d'eau de fluidité FLS supérieure à 120. Le test FLS donne une expression de la fluidité en mm. Ce test est un test couramment employé par les fabricants de plâtre et il indique le comportement d'un plâtre lorsqu'on le coule. Il consiste à remplir un cylindre creux de diamètre 60 mm et de hauteur 59 mm, posé verticalement au centre d'une plaque en métal poli ou en verre, avec un plâtre mélangé à l'eau. Au temps t repéré par rapport au temps to de début de mise en contact du plâtre pulvérulent avec de l'eau, on soulève le cylindre et on libère ainsi le plâtre qui s'étale sur la plaque pour former un disque dont on mesure le diamètre. La mesure de ce diamètre constitue le repère de fluidité F au temps t. Comme indiqué dans cette demande, le mélange est contenu dans un réservoir de coulée sans fond, posé sur une sole de coulée munie de rebords, défilant à vitesse uniforme, et coule en continu au travers d'une fente adjacente, à la sole de coulée et disposée sous la paroi avant dudit réservoir. Du mélange de remplacement est introduit en continu dans le réservoir, à contresens du sens de défilement de la sole de coulée, avec suffisamment d'énergie pour provoquer une agitation et éviter ainsi des prises en masse sans toutefois perturber la coulée.

On introduit un renfort dans le mélange liquide, soit avant la coulée, spécialement lorsqu'on travaille en discontinu, soit indifféremment avant, pendant ou après la coulée comme décrit dans la demande FR-A-2 416 777 ou EP-A-0 003 705, déjà mentionnée lorsqu'on travaille en continu.

On commence à modifier la position du renfort le long des lignes qui deviendront les lignes de pliage, et à concentrer le renfort le long de ces lignes, préférentiellement en un seul plan, quand le mélange de plâtre est encore liquide, c'est-à-dire à un moment où sa fluidité FLS n'est pas inférieure à 100, et cela de façon à ce que le plâtre fasse prise sur un renfort dont la position ne variera plus.

Ainsi l'ancrage du renfort dans le plâtre ne sera pas modifié. On maintient l'action pour modifier la position du renfort le long de ces lignes au moins jusqu'à ce que le plâtre se tienne seul, c'est-à-dire jusqu'à une fluidité FLS voisine de 60. Lorsqu'on veut positionner la ligne de pliage sensiblement à mi-hauteur dans l'épaisseur du ruban de plâtre, on exerce à la fois une action sur le dessus et sur le dessous du ruban de plâtre.

Lorsque le plan des lignes de pliage est repoussé au niveau d'une des faces du ruban 1, on exerce une action soit uniquement sur la face supérieure pour enfoncer le renfort jusqu'à la face inférieure, soit uniquement sur la face inférieure pour relever le renfort jusqu'à la proximité immédiate de la face supérieure. En outre, on empêche le mélange de plâtre de venir se placer à l'aplomb des lignes de pliage, ou du moins à partir du moment où le plâtre a atteint une fluidité FLS égale à 60, on dégage ces lignes de pliage du plâtre qui s'y trouve. Cette action peut être commencée avant que le plâtre ait atteint la fluidité FLS 60, mais si l'on veut que la rainure que l'on a ainsi faite ne se comble pas à nouveau avec du mélange liquide, il faut au moins la continuer jusqu'à ce que la fluidité soit à 60 ou proche de 60. Bien entendu, on peut laisser sécher le panneau avec seulement le renfort concentré le long de certaines lignes, sans dégager le plâtre à l'aplomb de ces lignes, ce dégagement se faisant alors ensuite quand le panneau est sec, par exemple au moment de l'emploi, sans risque de détériorer le renfort, car celui-ci est bien concentré en un seul plan et ne foisonne plus dans toute l'épaisseur.

Lorsqu'on travaille en discontinu, on place au fond du moule des nervures qui maintiennent le renfort relevé le long des lignes de pliage, et on presse sur le dessus du panneau avec des profilés qu'on positionne exactement au-dessus des nervures. Profilés et nervures ramènent ainsi le renfort en un seul plan le long des lignes futures de pliage mais également empêchent le mélange de se déposer sur les lignes de pliage. Lorsqu'on travaille en continu comme décrit dans la demande FR-A-2 416 777 ou EP-A-0 003 705 déjà citée dans un premier mode de réalisation, la sole de coulée peut être pourvue à l'endroit des lignes de pliage de nervures qui se déplacent avec elle.

Comme il est dit dans cette demande et comme montré fig. 9, la sole de coulée 21 est mobile et sur elle est posé un réservoir 22 sans fond, formé de deux plaques, une plaque aval 23 et une plaque amont 24 et de rebords 25, 26 de la sole de coulée, en caoutchouc, qui se déplace à la même vitesse que la sole de coulée en venant prendre appui sur les extrémités latérales des plaques aval et amont. Ce réservoir est muni d'une fente de coulée 27 sous la plaque aval 23 et il est alimenté en continu par des jets horizontaux 28 de mélange liquide de plâtre et d'eau, jets qui assurent une agitation du mélange contenu dans le réservoir et qui évitent sa prise en masse.

Le renfort 2 sous forme d'une nappe de fils de verre et/ou de grilles de fils de verre est par exemple introduit sous le réservoir de coulée, et il se trouve ainsi emprisonné dans la couche de mélange coulé et entraîné sur la sole de coulée avec ladite couche.

La sole de coulée étant pourvue de nervures 29 en saillie, le renfort se trouve relevé par ces nervures, à l'aplomb de ces nervures, alors que partout ailleurs il conserve sa position. Lorsque les lignes de pliage sont à situer sensiblement à mi-épaisseur dans la plaque de plâtre, à l'aplomb des nervures, au-dessus du ruban de plâtre de coulée, on dispose une pluralité de disques 30 qui enfoncent le renfort.

Lorsque les lignes de pliage seront au niveau de la face inférieure du ruban ou des plaques, on utilisera uniquement les disques enfonceurs 30, sans nervures sur la sole de coulée; par contre lorsque les lignes de pliage devront se trouver au niveau de la face supérieure, on utilisera uniquement des nervures dont la hauteur sera à peine inférieure ou même égale à l'épaisseur des plaques.

Ces disques 30 tels que montrés en détail fig. 10 seront tournants, par exemple en «lucoflex» ou en p.v.c., de 150 mm de diamètre et de 3 mm d'épaisseur et avec un bord faisant un angle de 120°.

Pour éviter un encrassement des disques 30 on fait frotter sur leurs faces des bavettes 31 en caoutchouc montées dans des boîtes 32 munies d'un écoulement. Au-dessus desdites bavettes 31, des tuyaux 33 et 34 arrosent les flancs du disque 30. L'eau est raclée par les bavettes 31 et elle est éliminée dans l'écoulement des boîtes.

Pour parfaire les lignes de pliage et/ou les dégager du plâtre qui s'y trouve, on utilisera des disques de dégagement 35 identiques aux disques 30.

Les disques 30 et les disques 35, lorsqu'ils agissent avant la fin de prise du plâtre autour de la fluidité FLS 60, créent, de chaque côté des lignes de pliage, des bourrelets de matière qui, lorsque les rebords seront pliés, augmenteront la longueur des biseaux 19 et 20 (fig 7B) en contact.

Dans un second mode de réalisation, schématisé fig. 11 et lorsqu'on travaille toujours en continu comme décrit dans la demande FR-A-2 416 777 ou EP-A-0 003 705, on pourra ancrer en amont du réservoir de coulée 22 des profilés plats 36 qui seront posés sur la sole de coulée 21, qui passeront sous le réservoir de coulée 22, qui seront parallèles à la direction d'avancement de ladite sole, aux endroits où l'on voudra créer des lignes de concentration du renfort et dont la forme plate se transformera progressivement en aval du réservoir de coulée pour prendre une section en triangle et constituer une nervure capable de soulever le renfort. Seule l'extrémité amont de ces profilés 36 sera ancrée, l'autre extrémité sera laissée libre. Ils auront une longueur telle qu'ils assureront le relèvement du renfort dans l'épaisseur du ruban de plâtre, jusque dans une zone où ledit renfort emprisonné dans le plâtre sera suffisamment maintenu par le plâtre durci pour conserver la position modifiée qui lui aura été donnée, c'est-à-dire dans une zone où le plâtre aura atteint la fluidité FLS 60 ou proche de 60. Ainsi, des profilés en p.v.c. ou lucoflex, plats tant qu'ils sont en amont du réservoir de coulée ou sous ledit réservoir, puis se transformant progressivement, pour prendre une section en triangle, par exemple équilatéral, d'une longueur de 1,50 m en aval du réservoir de coulée d'une hauteur dans leur portion à section en triangle de 2 à 3,5 mm lorsqu'on désirera fabriquer des plaques de plâtre de 6 mm d'épaisseur pourront convenir.

Comme dans le premier mode de réalisation, des disques de dégagement pourront être employés pour dégager le plâtre à l'aplomb des lignes où le renfort aura été concentré.

Avantageusement, ces modules de construction en forme de bac, munis ou non d'un isolant pourront être utilisés pour réaliser des plafonds. Du fait de leur résistance à la flexion, ils pourront avoir de longues portées, supérieures à 2,50 m et deux modules mis bout à bout pourront faire la largeur de pratiquement toutes les pièces. Pour les mettre en place entre deux pannes de la toiture ou entre deux poutres on met en appui les deux extrémités des bacs sur un tasseau ou un profilé fixé le long de chaque panne ou de chaque poutre.

Lorsque deux longueurs de bacs seront nécessaires pour couvrir la largeur d'une pièce, on pourra ajouter une poutre porteuse au milieu de la pièce, ou utiliser des suspentes en forme de T renversé, accrochées aux chevrons du toit par exemple, les ailes de la base du T venant s'engager dans des fentes pratiquées aux extrémités des bacs le long de la charnière sur une longueur égale à la longueur de l'aile du T soit environ 2cm.

Les bacs étant ainsi montés jointivement on pourra soit appliquer un enduit à leur jointure, soit les laisser côte à côte sans aucun enduit.

Dans le cas où l'on voudra jointoyer avec un enduit, les bacs à utiliser sont préférentiellement des bacs pour lesquels les arêtes 15 et 16 montrées sur les figs 7 seront chanfreinées (fig. 7C) ou auront un profil en escalier (fig. 7A). En outre, on choisira préférentiellement des bacs dont les rebords n'auront été relevés que d'un angle inférieur à 90°, soit 85°, de façon à avoir une forme en U ouvert.

Ainsi, il y aura la possibilité de mettre une quantité suffisante d'enduit, au minimum 5 mm de largeur d'enduit, ce qui permettra audit enduit d'absorber les éventuelles instabilités dimensionnelles des panneaux, résultant des variations de température.

Les fils de renforts au niveau des charnières étant à nu, l'enduit s'y accrochera parfaitement.

Dans le cas où l'on voudra seulement un montage à sec, c'est-à-dire sans enduit, on choisira préférentiellement des bacs à arête nette en équerre comme montré fig. 7B. On pourra coller ensemble les rebords de deux bacs contigus et à ce moment, on choisira préférentiellement des bacs dont les rebords sont exactement à 90° ou même relevés au-delà de 90° par exemple 95° pour former un U légèrement fermé.

De tels bacs pourront également être assemblés pour constituer des gaines ou des conduits.

La réalisation des bacs selon l'invention est également possible avec d'autres matériaux autres que le plâtre, par exemple du ciment.

Les expressions «le renfort» ou «les renforts» employées dans cette description sont employées indifféremment qu'il y ait un seul renfort ou qu'il y en ait plusieurs associés.

## Revendications

1. Elément de construction notamment en plâtre, sous forme de plaque ou de ruban (1) comportant des renforts (2) distribués dans la majeure partie de son épaisseur, caractérisé en ce que le long de lignes parallèles aux faces de la plaque (1), les renforts (2) sont concentrés dans une zone déterminée de l'épaisseur de la plaque (1), alors que partout ailleurs ils continuent à occuper la majeure partie de l'épaisseur.

2. Elément de construction selon la revendication 1, caractérisé en ce que les renforts contiennent au moins une nappe de fils continus enchevêtrés.

3. Elément de construction selon l'une quelconque des revendications précédentes, caractérisé en ce que les lignes (3a, 3b) où les renforts (2) sont concentrés sont parallèles.

4. Elément de construction selon l'une quelconque des revendications 1 à 3, caractérisé en ce que le matériau de base constituant la plaque (1), notamment le plâtre, est éliminé à l'aplomb des lignes (3a, 3b) où les renforts (2) sont concentrés de façon à constituer ainsi une pluralité de panneaux joints par des renforts (2), et repliables les uns par rapport aux autres.

5. Elément de construction selon la revendication 4, caractérisé en ce qu'il possède deux lignes (3a, 3b) de pliage parallèles délimitant trois panneaux, les deux panneaux latéraux étant de dimension moindre que le panneau central, de façon à former après pliage un bac avec deux rebords, (11, 12), la hauteur des rebords (11, 12) étant de l'ordre du 1/40^{e} de la longueur de l'élément de construction, et les deux rebords (11, 12) étant repliés du même côté du plan du panneau central.

6. Elément de construction selon la revendication 5, caractérisé en ce qu'il est rempli entre les deux rebords (11, 12) par un isolant du type laine minérale ou mousse.

7. Procédé de fabrication d'un élément de construction selon l'une quelconque des revendications précédentes dans lequel on forme un ruban ou une plaque de plâtre renforcé en coulant en continu sur une sole de coulée défilant à vitesse uniforme, un mélange liquide de plâtre et d'eau, on introduit des renforts susceptibles d'occuper la majeure partie de l'épaisseur du ruban ou de la plaque, éventuellement on sépare ensuite le ruban ou la plaque en éléments distincts par découpe dans une direction perpendiculaire à sa longueur, caractérisé en ce qu'on concentre par relevage et/ou compression les renforts à l'intérieur du ruban ou de la plaque le long de lignes parallèles à la direction de défilement de la sole de coulée, jusqu'à ce que la position concentrée des renforts le long de ces lignes se conserve seule.

8. Procédé selon la revendication 7, caractérisé en ce qu'on exerce l'action de concentration avant que le plâtre ait atteint une consistance qui correspond à la fluidité FLS égale à 100, et on maintient cette action jusqu'à ce que le plâtre ait la fluidité FLS voisine de 60.

9. Procédé selon l'une quelconque des revendications 7 ou 8, caractérisé en ce qu'on élimine le plâtre à l'aplomb des lignes où les renforts ont été concentrés, au moins à partir du moment où le plâtre a atteint la fluidité FLS égale à 60.

10. Dispositif pour fabriquer des éléments de construction selon l'une des revendications 1 à 6 comportant un réservoir (22) de coulée sans fond posé sur une sole de coulée (21) munie de rebords (25, 26) défilant à vitesse uniforme, une fente de coulée (27) adjacente à la sole de coulée (21) sous la paroi (23) avant du réservoir (22), des moyens d'introduction des renforts (2), caractérisé en ce qu'il possède des nervures en relief (29) sur la sole de coulée (27), le long des lignes où l'on désire concentrer les renforts parallèles à la direction de défilement de ladite sole de coulée (21), au moins sur une longueur après la fente de coulée (27) égale à la distance que parcourt le plâtre coulé avant d'avoir atteint la consistance qui correspond à la fluidité FLS voisine de 60.

11. Dispositif pour fabriquer des éléments de construction selon l'une des revendications 1 à 6, comportant un réservoir de coulée (22) sans fond posé sur une sole de coulée (21) munie de rebords (25, 26), défilant à vitesse uniforme, une fente de coulée (27) adjacente à la sole de coulée (21) sous la paroi (23) avant du réservoir (22), des moyens d'introduction des renforts (2), caractérisé en ce qu'il possède des moyens du type profilés ou disques (30), pour enfoncer les renforts (2), disposés au-dessus de la sole (21) où l'on coule les éléments de construction, à l'aplomb des lignes où l'on veut concentrer les renforts (2), à un niveau tel que leurs portions les plus basses soient situées en dessous de la surface supérieure des éléments de construction à une distance de ladite surface égale à celle à laquelle ont veut enfoncer les renforts (2) dans les éléments de construction, lesdits moyens d'enfoncement étant au moins disposés dans la zone où le plâtre a sa consistance qui varie entre FLS 100 et FLS 60.

12. Dispositif selon l'une des revendications 10 ou 11, caractérisé en ce qu'il comporte à l'aplomb des lignes où les renforts (2) sont concentrés des disques (30) tournants disposés à une hauteur telle qu'ils pénètrent dans l'épaisseur des éléments de construction jusqu'à la zone où les renforts (2) sont concentrés, dont le bord fait un angle de l'ordre de 120°, munis de tuyaux d'arrosage (33, 34) de leurs flancs et des bavettes (31) qui les essuient, lesdites bavettes (31) étant à l'intérieur de boîtes munies d'un écoulement.

## Claims

1. Building element, particularly of plaster, in the form of a panel or strip (1) comprising reinforcements (2) distributed over the major part of its thickness, characterised in that along lines parallel with the faces of the panel (1), the reinforcements (2) are concentrated in a specific zone of the thickness of the panel (1) whereas everywhere else they continue to occupy the major part of the thickness.

2. Building element according to Claim 1, characterised in that the reinforcements contain at least one layer of continuous interwoven threads.

3. Building element according to either of the preceding Claims, characterised in that the lines (3a, 3b) in which the reinforcements (2) are concentrated are parallel.

4. Building element according to any one of Claims 1 to 3, characterised in that the basic material of which the panel (1) is constituted, particularly the plaster, is eliminated flush with the lines (3a, 3b) where the reinforcements (2) are concentrated in order thus to constitute a plurality of panels joined by reinforcements (2) and capable of being folded back on one another.

5. Building element according to Claim 4, characterised in that it has two parallel fold lines (3a, 3b) defining three panels, the two lateral panels being of a smaller dimension than the central panel in such a way that, after folding, they form a container with two returned edges (11, 12), the height of the returned edges (11, 12) being of the order of 1/40th of the length of the building element and the two returned edges (11, 12) being folded back on the same side of the plane of the central panel.

6. Building element according to Claim 5, characterised in that it is, between the two returned elements (11, 12), filled by an insulant of the mineral wool or foam type.

7. Method of producing a building element ac- cordingtoanyoneoftheprecedingCiaims in which a strip or a panel of reinforced plaster is formed by continuously pouring onto a casting base which is passing at a uniform speed a uniform mixture of plaster and water and in that reinforcements are introduced which are capable of occupying the major part of the thickness of the strip or panel and in that possibly the strip or panel is separated into distinct elements by cutting in a direction at a right-angle to its length, characterised in that by raising and/or compression, the reinforcements are concentrated inside the strip or panel along lines parallel with the direction of passage of the casting base, until such time as the concentrated position of the reinforcements along these lines is alone maintained.

8. Method according to Claim 7, characterised in that the action of concentration is exerted before the plaster has reached a consistency corresponding to an FLS fluidity equal to 100 and in that this action is maintained until such time as the plaster has reached an FLS fluidity close to 60.

9. Method according to any one of Claims 7 or 8, characterised in that the plaster is eliminated flush with the lines where the reinforcements have been concentrated, at least from the moment when the plaster has reached an FLS fluidity equal to 60.

10. An apparatus for producing building elements according to any one of Claims 1 to 6, comprising a casting vessel (22) with no bottom placed over a casting base (21) provided with returned edges (25, 26) and passing at a uniform speed, a casting slot (27) adjacent the casting base (21) under the front wall (23) of the vessel (22), means of introducing reinforcements (2), characterised in that it has ribs (29) mounted in relief on the casting base (27) along lines where it is desired to concentrate the reinforcements parallel with the direction of passage of the said casting base (21), at least over a length following the casting slot (27) equal to the distance which the cast plaster travels before reaching the consistency corresponding to an FLS fluidity close to 60.

11. An apparatus for producing building elements according to any one of Claims 1 to 6, comprising a casting vessel (22) which has no bottom and which is placed over a casting base (21) provided with returned edges (25, 26) and passing at a uniform speed, a casting slot (27) adjacent the casting base (21) under the front wall (23) of the vessel (22), means of introducing reinforcements (2), characterised in that it has means of a profiled or disc type (30) for introducing the reinforcements (2), disposed above the base (21) where the building elements are cast and flush with the lines where it is desired to concentrate the reinforcements (2), at such a level that their lowest portions are situated below the upper surface of the building elements at a distance from the said surface which is equal to that at which it is desired to insert the reinforcements (2) into the building elements, the said insertion means being at least disposed in the area in which the plaster is of a consistency varying between FLS 100 and FLS 60.

12. An apparatus according to one of Claims 10 or 11, characterised in that flush with the lines where the reinforcements (2) are concentrated it comprises rotating discs (30) disposed at such a height that they penetrate into the thickness of the building elements as far as the zone where the reinforcements (2) are concentrated, the edge thereof forming an angle of the order of 120°, being provided with nozzles (33, 34) for sprinkling their sides and with plates (31) which dry them, the said plates (31) being inside boxes which are provided with a flow means.

## Patentansprüche

1. Bauelement, insbesondere aus Gips, welches als Platte oder Band (1) ausgebildet ist und Verstärkungen enthält, die im grössten Teil seiner Erstreckung in Dickenrichtung verteilt sind, dadurch gekennzeichnet, dass längs Linien parallel zu den Oberflächen der Platte (1) Verstärkungen (2) in einem bestimmten Bereich der Erstreckung der Platte (1) in Dickenrichtung konzentriert sind, während sie in allen übrigen Bereichen nach wie vor den grössten Teil der Erstreckung in Dickenrichtung ausfüllen.

2. Bauelement nach Anspruch 1, dadurch gekennzeichnet, dass die Verstärkungen wenigstens eine Wirrlage aus durchgehenden Fäden aufweisen.

3. Bauelement nach einem der vorhergehenden Ansprüche, dadurch gekennzeichnet, dass die die Verstärkungen (2) konzentriert enthaltenden Linien (3a, 3b) parallel sind.

4. Bauelement nach einem der Ansprüche 1 bis 3, dadurch gekennzeichnet, dass der Grundbaustoff der Platte (1), insbesondere der Gips, im Bereich der Konzentration der Verstärkungen (2) lotrecht über den Linien (3a, 3b) beseitigt ist, so dass eine Mehrzahl durch die Verstärkungen (2) verbundener, gegeneinander klapp- oder faltbeweglicher Platten gebildet ist.

5. Bauelement nach Anspruch 4, dadurch gekennzeichnet, dass es zwei parallele Faltlinien (3a, 3b) besitzt, welche drei Platten begrenzen, wobei die beiden seitlichen Platten eine gegenüber der mittleren Platte geringere Abmessung haben, so dass nach der Faltung ein Trog mit zwei Randleisten (11, 12) entsteht, deren Höhe etwa 1/40 der Länge des Bauelementes beträgt, wobei die beiden Randleisten (11, 12) zur selben Seite der Ebene der mittleren Platte hin umgebogen sind.

6. Bauelement nach Anspruch 5, dadurch gekennzeichnet, dass es zwischen den beiden Randleisten (11, 12) mit einem Dämmstoff aus Mineralwolle oder Schaum gefüllt ist.

7. Verfahren zur Herstellung eines Bauelementes nach einem der vorhergehenden Ansprüche, bei welchem ein verstärktes Gipsband oder eine Gipsplatte dadurch geformt wird, dass man eine flüssige Mischung aus Gips und Wasser fortlaufend auf eine Giessunterlage zuführt, die sich mit gleichmässiger Geschwindigkeit fortbewegt, und Verstärkungen einführt, mit denen der grösste Teil der Erstreckung des Bandes oder der Platte in Dickenrichtung ausfüllbar ist, und dass man anschliessend das Band oder die Platte ggf. in mehrere separate Teile dadurch teilt, dass man es in senkrechter Richtung zu seiner Längserstreckung schneidet, dadurch gekennzeichnet, dass man die Verstärkungen im Inneren des Bandes oder der Platte durch Anheben und/oder Niederdrücken der Verstärkungen längs Linien, welche parallel zu der Bewegungsrichtung der Giessunterlage verlaufen, verdichtet, bis die verdichtete Lage der Verstärkungen längs dieser Linie ohne weiteres Zutun aufrechterhalten bleibt.

8. Verfahren nach Anspruch 7, dadurch gekennzeichnet, dass man die Verdichtungseinwirkung durchführt, bevor der Gips eine Konsistenz erreicht, die einem Flüssigkeitsgrad FLS gleich 100 entspricht, und dass man diese Einwirkung aufrechterhält, bis der Gips einen Flüssigkeitsgrad im Bereich von FLS 60 besitzt.

9. Verfahren nach Anspruch 7 oder 8, dadurch gekennzeichnet, dass man im Bereich der verdichteten Verstärkungen lotrecht über deren Linien den Gips entfernt, und zwar zumindest von dem Moment an, an dem der Gips einen Flüssigkeitsgrad von FLS gleich 60 besitzt.

10. Vorrichtung zur Herstellung von Bauelementen nach einem der Ansprüche 1 bis 6, mit einem Giessbehälter (22) ohne Boden, der auf eine Giessunterlage (21) aufgesetzt ist, welche mit gleichmässiger Geschwindigkeit läuft und mit Randleisten (25, 26) versehen ist, mit einem Giessspalt (27), der unter der vorderen Seitenwand (23) des Behälters an die Giessunterlage (21) grenzt, sowie mit Einrichtungen zum Einführen von Verstärkungen (2), dadurch gekennzeichnet, dass sie auf der Giessunterlage (21) längs der Linien für die erwünschte Verdichtung der Verstärkungen erhabene Stege (29) aufweist, weiche - parallel zur Bewegungsrichtung der Giessunterlage (21) verlaufen, wobei die Stege (29) anschliessend an den Giessspalt (27) wenigstens eine Länge besitzen, die der gegossene Gips durchläuft, bis er eine Konsistenz erreicht hat, welche einem Flüssigkeitsgrad von etwa FLS 60 entspricht.

11. Vorrichtung zur Herstellung von Bauelementen nach einem der Ansprüche 1 bis 6, mit einem Giessbehälter (22) ohne Boden, der auf eine Giessunterlage (21) aufgesetzt ist, welche mit gleichmässiger Geschwindigkeit läuft und mit Randleisten (25, 26) versehen ist, mit einem Giessspalt (27), der unter der vorderen Seitenwand (23) des Behälters an die Giessunterlage (21) grenzt, sowie mit Einrichtungen zum Einführen von Verstärkungen (2), dadurch gekennzeichnet, dass sie profilierte oder scheibenförmige Einrichtungen (30) zum Niederdrücken der Verstärkungen (2) besitzt, welche oberhalb der Giessunterlage (21) für die Bauelemente und lotrecht über den Linien, an denen man die Verstärkungen (2) verdichten will, in einer derartigen Höhenlage angeordnet sind, dass sich ihre untersten Abschnitte unterhalb der oberen Oberfläche der Bauelemente in einem solchen Abstand von dieser Oberfläche befinden, um den man die Verstärkungen (2) in die Bauelemente eindrücken will, wobei die Eindrückeinrichtungen wenigstens in derjenigen Zone angeordnet sind, in der die Konsistenz des Gipses zwischen FLS 100 und FLS 60 liegt.

12. Vorrichtung nach Anspruch 10 oder 11, dadurch gekennzeichnet, dass sie lotrecht über den Linien der verdichteten Verstärkungen (2) drehbare Scheiben (30) besitzt, welche in einer derartigen Höhe angeordnet sind, dass sie in Richtung der Dickenerstreckung der Bauelemente bis zu der Zone, in der die Verstärkungen (2) verdichtet sind, eindringen, wobei die Umfangsränder der Scheiben keilförmig in einem Winkel von etwa 120° ausgebildet sind, und dass Leitungen zur Berieselung ihrer Seitenflächen vorgesehen sind sowie Abstreifer zu ihrer Reinigung, welche im Inneren von Gehäusen angeordnet sind, die mit einem Abfluss versehen sind.
